# FASCICULE DE BREVET EUROPEEN

(11) **EP 4 437 189 B1**
(45) Date de publication et mention de la délivrance du brevet: **17.09.2025**
(21) Numéro de dépôt: 22814056.2
(22) Date de dépôt: 09.11.2022
(51) Int. Cl.: E03B 7/09, E03C 1/02, F16B 2/06, F16B 2/08

(54) **DISPOSITIF DE FIXATION**
BEFESTIGUNGSVORRICHTUNG
FASTENING DEVICE

(30) Priorité: 22.11.2021 FR 2112311
(43) Date de publication de la demande: 02.10.2024
(73) Titulaire: GROUPE SAVE, 33700 Merignac (FR)
(72) Inventeur: KIBLER, Philippe, 69360 Ternay (FR)
(74) Mandataire: Ipsilon Lyon
(86) Numéro de dépôt international: PCT/EP2022/081193
(87) Numéro de publication internationale: WO 2023/088736

(56) Documents cités:
- EP-B1- 2 536 885
- DE-U1- 20 013 555
- KR-A- 20160 091 292
- US-B2- 10 471 288

## Description

### DOMAINE TECHNIQUE

La présente invention concerne le domaine des dispositifs de fixation selon le préambule de la revendication 1.

Plus précisément, l'invention permet de fixer un élément à l'extrémité d'un tube, par exemple un sprinkler sur une chandelle.

En effet, dans le domaine de la sécurité incendie, les sprinklers peuvent être montés à l'extrémité d'un tube appelé « chandelle » pour faciliter le positionnement du sprinkler par rapport à une canalisation d'acheminement de l'eau sur laquelle la chandelle est fixée.

L'invention peut également être utilisée pour d'autres types d'éléments et de tubes destinés à être mis sous pression, par exemple pour fixer un capteur de pression ou de température à une extrémité de ces tubes.

### ART ANTERIEUR

Pour fixer un élément à l'extrémité d'un tube, on utilise classiquement un manchon dont une première portion est fixée au niveau de l'extrémité du tube et une seconde portion porte l'élément ou des moyens de support de cet élément.

Par exemple, pour la fixation d'un sprinkler sur une chandelle rapportée sur une canalisation d'eau, la chandelle présente classiquement un diamètre de 25 mm et une longueur comprise entre 10 cm et 1 m.

La tête de sprinkler présente quant à elle un socle avec une portion cylindrique de diamètre inférieur, par exemple comprise entre 12 et 15 mm. Pour fixer le socle du sprinkler sur l'extrémité de la chandelle, la portion cylindrique du socle présente un filetage externe et la chandelle présente également un filetage externe. Un manchon d'adaptation de diamètre est alors utilisé.

Ce manchon d'adaptation comporte une première portion destinée à être vissé sur le filetage externe de la chandelle avec un diamètre interne de 25 mm et une seconde portion destinée à recevoir la portion cylindrique filetée du socle du sprinkler.

Ainsi, pour monter un sprinkler à l'extrémité d'une chandelle, et garantir le maintien de la pression à l'intérieure de cette chandelle, un opérateur utilise classiquement une filasse qu'il enroule autour du pas de vis de l'extrémité supérieure de la chandelle et une graisse pour maintenir cette filasse. L'opérateur visse la première portion du manchon autour de l'extrémité supérieure de la chandelle de sorte que la filasse et la graisse assurent l'étanchéité de la connexion du manchon sur la chandelle. L'opérateur reproduit alors ces mêmes étapes pour visser le socle du sprinkler sur la seconde portion du manchon, c'est-à-dire en positionnant également une filasse et la graisse.

Cette technique de fixation d'un élément à l'extrémité d'un tube est très classique mais requiert un temps de manipulation important pour l'opérateur afin de disposer correctement la filasse et la graisse, et de serrer la première portion du manchon sur la chandelle, puis le socle du sprinkler sur la seconde portion du manchon.

En outre, ce type de fixation nécessite un élément avec un socle volumineux car celui-ci doit présenter une portion cylindrique sur laquelle un filetage est rapporté. Or, pour certaines applications, la hauteur du socle peut être problématique.

A titre illustratif, le document US10471288 B2 représente un dispositif de fixation d'une tête de sprinkler nécessitant d'être amélioré.

Ainsi, la fixation d'un élément à l'extrémité tube présente aujourd'hui un problème technique de temps installation de l'élément et de coûts de réalisation de l'élément puisque celui-ci doit présenter un socle avec une portion cylindrique.

### DESCRIPTION DE L'INVENTION

Pour résoudre ce problème technique, l'invention propose d'utiliser un élément monté sur un socle sans portion cylindrique. En effet, le socle comporte uniquement des points d'ancrage sur lesquels des éléments longilignes peuvent être fixés afin de plaquer le socle contre l'extrémité supérieure du tube.

Le dispositif de fixation est complexe car il intègre, outre ces éléments longilignes, un disque et un écrou permettant de tendre les éléments longilignes en utilisant l'écrou pour déplacer le disque sur lequel les éléments longilignes sont fixés.

Ce dispositif de fixation nécessite également d'utiliser un tube spécial dans lequel des méplats sont formés de sorte que les éléments longilignes s'étendent dans ces méplats et ne tournent pas autour du tube lors des déplacements de l'écrou.

A cet effet, l'invention concerne un dispositif de fixation d'un élément sur une extrémité d'un tube destiné à être mis sous pression, le tube comprenant au moins deux méplats et une portion filetée ; le dispositif de fixation comportant :
- un socle supportant l'élément et destiné à être rapporté sur l'extrémité du tube ; le socle comportant au moins deux points d'ancrage ;
- au moins deux éléments longilignes ; chaque élément longiligne comportant une première extrémité configurée pour coopérer avec un point d'ancrage du socle ;
- un disque sur lequel une seconde extrémité de chaque élément longiligne est fixée ; et
- un écrou présentant un filetage adapté au filetage de la portion filetée du tube ;
le disque présentant une ouverture interne dont le diamètre est supérieur au diamètre externe du tube et inférieur aux dimensions radiales externes de l'écrou de sorte que l'élément puisse être rapporté sur l'extrémité du tube avec le disque disposé autour de la portion filetée du tube afin que les éléments longilignes s'étendent dans les méplats du tube, que le vissage de l'écrou sur la portion filetée du tube éloigne le disque de l'extrémité du tube en mettant en tension les éléments longilignes, et que la tension du socle sur l'extrémité du tube résiste à une mise sous pression du tube.

L'invention permet ainsi à un opérateur de monter rapidement l'élément à une extrémité d'un tube en plaçant le disque autour de l'extrémité du tube de sorte que les éléments longilignes soient disposés dans les méplats du tube, en disposant l'écrou sur le disque et ces éléments longilignes, en positionnant le socle et les éléments longilignes sur le socle, et en visant l'écrou de sorte à tendre les éléments longilignes et à plaquer le socle sur l'extrémité du tube.

Contrairement à l'état de la technique, un seul serrage est nécessaire et il n'est plus nécessaire d'utiliser de la filasse et une graisse. De préférence, le dispositif de fixation comporte également un joint destiné à être disposé entre le socle et l'extrémité du tube. Ainsi, la tension appliquée par les éléments longilignes sur le socle peut mettre en compression le joint pour assurer l'étanchéité recherchée.

En outre, l'élément rapporté sur l'extrémité du tube peut être moins grand et moins couteux à réaliser car il n'est plus nécessaire que cet élément présente un socle avec une partie cylindrique filetée car la fixation du socle et désormais réalisée par la tension des éléments longilignes.

Chaque point d'ancrage comprend, par exemple, au moins un ergot formant un logement destiné à recevoir un axe fixé à la première extrémité de chaque élément longiligne.

La tension recherchée peut être obtenue par un indicateur de couleur présent sur le tube afin que l'opérateur sache jusqu' à quelle distance il doit déplacer l'écrou pour atteindre la résistance à la pression recherchée.

En fonction de la résistance à la pression recherchée, le dispositif de fixation peut comprendre des éléments longilignes dont la forme et la matière permet de répondre aux sollicitations en traction. En outre, le socle peut être fixé avec deux, trois ou quatre éléments longilignes.

De préférence, le dispositif de fixation comporte uniquement deux éléments longilignes destinés à coopérer avec deux méplats diamétralement opposés sur le tube. Ce mode de réalisation permet d'assurer une stabilité acceptable au socle en limitant le nombre d'éléments longilignes requis.

Par ailleurs, l'écrou correspond préférentiellement à un écrou hexagonal, les dimensions radiales externes de l'écrou étant la cote entre les plats opposés de l'écrou.

L'ouverture interne du disque présente préférentiellement des méplats destinés à être positionnés en regard des méplats du tube. Ce mode de réalisation permet de définir la position de fixation des éléments longilignes sur le disque.

Selon un mode de réalisation, les éléments longilignes sont fixés par un cordon de soudure au niveau des méplats du disque.

Selon un autre mode de réalisation, le disque présente des languettes s'étendant perpendiculairement à la surface du disque au niveau des méplats, les éléments longilignes étant fixés par thermo-fusion sur les languettes du disque.

L'élément longiligne peut prendre différentes formes. Dans une première forme, l'élément longiligne est un feuillard, c'est-à-dire, de forme similaire à un ruban. En variante, l'élément longiligne est un câble, plus fin mais néanmoins tout aussi résistant. En effet, l'invention permet d'utiliser des éléments longilignes dont la largeur est réduite sans compromettre la sécurité des installations.

En pratique, l'élément longiligne est formé dans un matériau métallique, car de manière surprenante, l'invention permet d'utiliser des matières métalliques différentes pour la réalisation de l'élément longiligne sans compromettre la sécurité des installations.

### BREVE DESCRIPTION DES FIGURES

La manière de réaliser l'invention, ainsi que les avantages qui en découlent, ressortiront bien de la description des modes de réalisation qui suivent, à l'appui des figures annexées dans lesquelles :
[Fig 1] La figure 1 est une vue en perspective d'un dispositif de fixation d'un élément sur un tube selon un premier mode de réalisation de l'invention ;
[Fig 2] La figure 2 est une vue éclatée du dispositif de fixation de la figure 1 ;
[Fig 3] La figure 3 est une vue en coupe partielle et en perspective du dispositif de fixation de la figure 1 ;
[Fig 4] La figure 4 est une vue en coupe partielle du dispositif de fixation de la figure 1 ;
[Fig 5] La figure 5 est une vue en perspective éclatée d'un dispositif de fixation d'un élément sur un tube selon un second mode de réalisation de l'invention ;
[Fig 6] La figure 6 est une vue en coupe partielle et en perspective du dispositif de fixation de la figure 5 ; et
[Fig 7] La figure 7 est une vue en coupe partielle du dispositif de fixation de la figure 5.

### DESCRIPTION DES MODES DE REALISATION

Tel qu'illustré sur les figures 1 à 7, l'invention concerne un dispositif de fixation **10a-10b** permettant de monter un élément **11** sur une extrémité **23** d'un tube **20.** Le tube **20** se présente sous la forme d'un élément longiligne généralement cylindrique. Ce tube **20** peut être fixé, au niveau d'une extrémité non représentée, sur une canalisation au moyen d'un manchon de raccordement. L'extrémité opposée **23** du tube **20** est destinée à recevoir l'élément **11.** Le tube **20** est configurée pour contenir un fluide tel que de l'eau ou du gaz. Pour ce faire, le tube **20** est de préférence réalisée en acier, inox, en cuivre ou en polychlorure de vinyle surchloré.

L'élément **11** peut correspondre à un sprinkler, à un manomètre, ou à tout autre élément destiné à être fixé sur une canalisation sous pression. Cet élément **11** est monté sur un socle **12,** ou équipé d'un socle **12,** destiné à être fixé sur l'extrémité **23** tube **20.** Pour ce faire, le tube **20** peut présenter une extrémité **23** avec une forme adaptée à la forme du socle **12.**

De préférence, si le socle **12** peut être utilisé pour plusieurs applications, et notamment pour être rapporté directement sur des canalisations, celui-ci peut présenter un rayon de courbure destiné à coopérer avec le rayon de courbure des canalisations. L'extrémité **23** peut être conformée avec un rayon de courbure équivalent à celui du socle **12,** tel qu'illustré sur les figures 1, 2 et 5. Au niveau de l'extrémité **23,** le tube **20** peut également présenter un changement de section afin de s'adapter aux dimensions du socle **12.**

Le socle **12** présente par exemple une forme sensiblement parallélépipédique plane d'une épaisseur comprise entre 0,5 et 1,5 cm. Le socle **12** présente en outre une ouverture traversante d'un diamètre compris entre 10 et 100 mm.

Outre les caractéristiques spécifiques du socle **12** et de l'extrémité **23,** le tube **20** présente également une portion filetée **22** externe. Cette portion filetée **22** peut s'étendre sur tout ou partie de la longueur du tube **20.** Contrairement aux tubes classiques, la portion filetée **22** présente un filetage discontinu car des méplats **21** sont ménagés sur au moins une partie de la longueur du tube **20.**

Les méplats **21** permettent de recevoir des éléments longilignes **15** du dispositif de fixation **10a-10b.** Ces éléments longilignes **15** correspondent, par exemple, à une bande métallique ou un feuillard d'une largeur comprise entre 0,5 et 2 cm ou encore un câble de diamètre compris entre 0.2 et 1 cm. Le nombre de méplats **21** et d'éléments longilignes **15** peut varier sans changer l'invention. Dans les deux modes de réalisation des figures 1 à 7, deux éléments longilignes **15** coopèrent avec deux méplats **21** diamétralement opposés sur le tube **20.**

Ces éléments longilignes **15** permettent d'assurer une pression du socle **12** sur l'extrémité **23** du tube **20.** Pour ce faire, les éléments longilignes **15** sont fixés sur le socle **12** et ils sont éloignés de l'extrémité **23** par un disque **18** et un écrou **19.**

Pour maintenir les éléments longilignes **15** sur le socle **12,** une première extrémité **16** des éléments longilignes **15** coopère avec des points d'ancrage **14** du socle **12.**

Au sens de l'invention, les « points d'ancrages » correspondent aux éléments de réception du socle **12** permettant de fixer les éléments longilignes **15.** Ces points d'ancrages **14** peuvent correspondre à des ouvertures ou des excroissances, tels que des ergots.

Tel qu'illustré sur les figures 1, 2 et 5, les points d'ancrage **14** sont formés par des ergots **30** formant des logements **31.**

Un axe **32** disposé à l'extrémité **16** d'un élément longiligne **15** est destiné à être inséré dans un logement **31** pour maintenir l'élément longiligne **15.**

L'autre extrémité **17** de chaque élément longiligne **15** est fixée sur le disque **18** qui est déplacé en translation à distance de l'extrémité **23** du tube **20.** Pour ce faire, l'écrou **19** présente un filetage adapté au filetage de la portion filetée **22** du tube **20** et l'écrou **19** est libre en rotation par rapport au disque **18.** Ainsi, les déplacements hélicoïdaux de l'écran **19** n'entrainent pas le disque **18** en rotation mais uniquement en translation selon l'axe longitudinal du tube **20.**

Pour que le disque **18** soit déplacé uniquement en translation, celui-ci présente une ouverture interne **25** dont le diamètre est supérieur au diamètre externe du tube **20** et inférieur aux dimensions radiales externes de l'écrou **19.** Lorsque l'écrou **19** correspond à un écrou hexagonal, les dimensions radiales externes de l'écrou **19** est la cote entre les plats opposés de l'écrou **19.** Cependant, d'autres formes d'écrou peuvent être utilisées sans changer l'invention.

Sur les figures 1 à 7, le disque **18** présente un diamètre externe très supérieur aux dimensions radiales externes de l'écrou **19.** En variante, le diamètre externe peu être bien plus faible, voir inférieur ou égal aux dimensions radiales externes de l'écrou **19.** Le disque **18** et l'écrou **19** peuvent être réalisés en acier ou en acier inoxydable.

En outre, l'ouverture interne **25** du disque **18** présente préférentiellement des méplats **26** destinés à être positionnés en regard des méplats **21** du tube **20.** Le nombre de méplats **26** du disque **18,** ainsi que le nombre de méplats **21** du tube **20** dépendent du nombre d'éléments longilignes **15** destinés à être fixés sur le socle **12.**

Pour fixer la seconde extrémité **17** de chaque élément longiligne **15** sur le disque **18,** il est possible d'utiliser toutes les techniques connues. Dans le mode de réalisation des figures 1 à 4, le disque **18** comporte des languettes **27** s'étendant perpendiculairement à la surface du disque **18** au niveau des méplats **26.** Dans ce mode de réalisation, les éléments longilignes **15** sont fixés par thermo-fusion sur les languettes **27.**

En variante, tel qu'illustré sur les figures 5 à 7, un simple cordon de soudure **29** peut être utilisé pour fixer la seconde extrémité **17** de chaque élément longiligne **15** sur le disque **18.**

Avantageusement, un joint **13** est positionné entre l'extrémité **23** du tube **20** et le socle **12** de sorte à entourer l'ouverture du socle **12.** A titre d'exemple, le joint **13** est un joint torique en caoutchouc d'une épaisseur comprise entre 0,2 et 0,7 cm.

Ainsi, pour fixer l'élément **11** sur le tube **20,** il suffit de placer le disque **18** et l'écrou **19** de sorte que les éléments longilignes d'étendent dans les méplats **21** du tube **20,** tel qu'illustré sur la figure 1. Ensuite, le socle **12** est rapporté sur l'extrémité **23** du tube **20,** éventuellement en utilisant un joint **13.**

L'opérateur doit alors simplement positionner les éléments longilignes sur les points d'ancrage **14** du socle **12** et serrer l'écrou **19** dans la direction opposée de l'extrémité **23** du tube **20** de sorte à obtenir une fixation solide de l'élément **11** sur le tube **20.**

Il s'ensuit que l'invention permet d'obtenir un nouveau mode de fixation d'un élément **11** à l'extrémité **23** d'un tube **20** permettant une mise en place rapide et sécurisée par un opérateur et un coût de réalisation faible.

## Revendications

1. Dispositif de fixation (10a-10b) pour monter un élément (11) sur une extrémité (23) d'un tube (20) comprenant au moins deux méplats (21) et une portion filetée (22), ledit tube (20) étant destiné à être mis sous pression, ledit dispositif de fixation (10a-10b) comprenant :
- un socle (12) supportant l'élément (11) et destiné à être rapporté sur l'extrémité (23) du tube (20) ; le socle (12) comportant au moins deux points d'ancrage (14) ;
- au moins deux éléments longilignes (15) ; chaque élément longiligne (15) comportant une première extrémité (16) configurée pour coopérer avec un point d'ancrage (14) du socle (12) ;
- un disque (18) sur lequel une seconde extrémité (17) de chaque élément longiligne (15) est fixée ; et
- un écrou (19);
caractérisé ence que l'écrou présente un filetage adapté au filetage de la portion filetée (22) du tube (20) ;
le disque (18) présente une ouverture interne (25) dont le diamètre est supérieur au diamètre externe du tube (20) et inférieur aux dimensions radiales externes de l'écrou (19) de sorte que l'élément (11) puisse être rapporté sur l'extrémité (23) du tube (20) avec le disque (18) disposé autour de la portion filetée (22) du tube (20) afin que les éléments longilignes (15) s'étendent dans les méplats (21) du tube (20), que le vissage de l'écrou (19) sur la portion filetée (22) du tube (20) éloigne le disque (18) de l'extrémité (23) du tube (20) en mettant en tension les éléments longilignes (15), et que la tension du socle (12) sur l'extrémité du tube (20) résiste à une mise sous pression du tube (20).

2. Dispositif de fixation selon la revendication 1, ***dans lequel*** le dispositif de fixation (10a-10b) comporte également un joint (13) destiné à être disposé entre le socle (12) et l'extrémité (23) du tube (20).

3. Dispositif de fixation selon la revendication 1 ou 2, ***dans lequel*** les deux méplats (21) du tube (20) sont diamétralement opposés l'un par rapport à l'autre.

4. Dispositif de fixation selon l'une des revendications 1 à 3, ***dans lequel*** l'écrou (19) correspond à un écrou hexagonal, les dimensions radiales externes de l'écrou (19) étant la cote entre les plats opposés de l'écrou (19).

5. Dispositif de fixation selon l'une des revendications 1 à 4, ***dans lequel*** l'ouverture interne (25) du disque (18) présente des méplats (26) destinés à être positionnés en regard des méplats (21) du tube (20).

6. Dispositif de fixation selon la revendication 5, ***dans lequel*** les éléments longilignes (15) sont fixés par un cordon de soudure (29) au niveau des méplats (26) du disque (18).

7. Dispositif de fixation selon la revendication 5, ***dans lequel*** le disque (18) présente des languettes (27) s'étendant perpendiculairement à la surface du disque (18) au niveau des méplats (26) du disque (18), les éléments longilignes (15) étant fixés par thermo-fusion sur les languettes (27) du disque (18).

8. Dispositif selon l'une des revendications 1 à 7, ***dans lequel*** chaque point d'ancrage (14) comprend au moins un ergot (30) formant un logement (31) destiné à recevoir un axe (32) fixé à la première extrémité (16) de chaque élément longiligne (15).

9. Dispositif selon l'une des revendications 1 à 8, ***dans lequel*** chaque élément longiligne (15) est un feuillard.

10. Dispositif selon l'une des revendications 1 à 9, ***dans lequel*** chaque élément longiligne (15) est réalisé dans un matériau métallique.

## Patentansprüche

1. Befestigungsvorrichtung (10a-10b) zum Anbringen eines Elements (11) an einem Ende (23) eines Rohrs (20), welches mindestens zwei ebene Flächen (21) und einen Gewindebereich (22) umfasst, wobei das Rohr (20) dazu bestimmt ist, unter Druck gesetzt zu werden, wobei die Befestigungsvorrichtung (10a-10b) Folgendes umfasst:
- einen Sockel (12), der das Element (11) stützt und dazu bestimmt ist, an das Ende (23) des Rohres (20) angefügt zu werden; wobei der Sockel (12) mindestens zwei Verankerungspunkte (14) aufweist;
- mindestens zwei längliche Elements (15); wobei jedes längliche Element (15) ein erstes Ende (16) aufweist, das dafür ausgelegt ist, mit einem Verankerungspunkt (14) des Sockels (12) zusammenzuwirken;
- eine Scheibe (18), auf welcher ein zweites Ende (17) jedes der länglichen Elemente (15) befestigt ist; und
- eine Mutter (19);
**dadurch gekennzeichnet, dass** die Mutter
ein Gewinde aufweist, welches an das Gewinde des Gewindebereichs (22) des Rohres (20) angepasst ist;
die Scheibe (18) eine innere Öffnung (25) aufweist, deren Durchmesser größer als der Außendurchmesser des Rohres (20) und kleiner als die äußeren radialen Abmessungen der Mutter (19) ist, sodass das Element (11) an das Ende (23) des Rohres (20) angefügt werden kann, wobei die Scheibe (18) rund um den Gewindebereich (22) des Rohres (20) angeordnet ist, damit die länglichen Elemente (15) sich in den ebenen Flächen (21) des Rohres (20) erstrecken, sodass das Festschrauben der Mutter (19) an dem Gewindebereich (22) des Rohres (20) die Scheibe (18) vom Ende (23) des Rohres (20) entfernt und auf diese Weise die länglichen Elemente (15) spannt, und sodass die Spannung des Sockels (12) am Ende des Rohres (20) bestehen bleibt, wenn das Rohr (20) unter Druck gesetzt wird.

2. Befestigungsvorrichtung nach Anspruch 1, ***wobei*** die Befestigungsvorrichtung (10a-10b) weiterhin eine Dichtung (13) aufweist, die dazu bestimmt ist, zwischen dem Sockel (12) und dem Ende (23) des Rohres (20) angeordnet zu werden.

3. Befestigungsvorrichtung nach Anspruch 1 oder 2, ***wobei*** die beiden ebenen Flächen des Rohres (20) diametral einander entgegengesetzt sind.

4. Befestigungsvorrichtung nach einem der Ansprüche 1 bis 3, ***wobei*** die Mutter (19) einer sechseckigen Mutter entspricht, wobei die äußeren radialen Abmessungen der Mutter (19) dem Maß zwischen den entgegengesetzten Flächen der Mutter (19) entsprechen.

5. Befestigungsvorrichtung nach einem der Ansprüche 1 bis 4, ***wobei*** die innere Öffnung (25) der Scheibe (18) ebene Flächen (26) aufweist, die dazu bestimmt sind, gegenüber den ebenen Flächen (21) des Rohres (20) angeordnet zu werden.

6. Befestigungsvorrichtung nach einem der Ansprüche 1 bis 5, ***wobei*** die länglichen Elemente (15) mittels einer Schweißraupe (29) auf Höhe der ebenen Flächen (26) der Scheibe (18) befestigt sind.

7. Befestigungsvorrichtung nach Anspruch 5, ***wobei*** die Scheibe (18) Zungen (27) aufweist, die sich rechtwinklig zur Oberfläche der Scheibe (18) auf Höhe der ebenen Flächen (26) der Scheibe (18) erstrecken, wobei die länglichen Elemente (15) durch Thermoschmelzen an den Zungen (27) der Scheibe (18) befestigt werden.

8. Vorrichtung nach einem der Ansprüche 1 bis 7, ***wobei*** jeder Verankerungspunkt (14) mindestens einen Ansatz (30) umfasst, der eine Aufnahme (31) bildet, welche dazu bestimmt ist, eine Achse (32) aufzunehmen, die am ersten Ende (16) jedes der länglichen Elemente (15) befestigt ist.

9. Vorrichtung nach einem der Ansprüche 1 bis 8, ***wobei*** es sich bei den länglichen Elementen (15) jeweils um ein Band handelt.

10. Vorrichtung nach einem der Ansprüche 1 bis 9, ***wobei*** jedes der länglichen Elemente (15) aus einem metallischen Material gefertigt ist.

## Claims

1. A fastening device (10a-10b) for mounting an element (11) on an end (23) of a tube (20) comprising at least two flats (21) and a threaded portion (22), said tube (20) being intended to be pressurized, said fastening device (10a-10b) comprising:
- a base (12) supporting the element (11) and intended to be attached to the end (23) of the tube (20); the base (12) comprising at least two anchoring points (14);
- at least two elongated elements (15); each elongated element (15) comprising a first end (16) configured to cooperate with an anchoring point (14) of the base (12);
- a disc (18) on which a second end (17) of each elongated element (15) is fastened; and
- a nut (19);
**characterized in that** the nut (19) has a thread matching the thread of the threaded portion (22) of the tube (20); the disc (18) has an inner opening (25) with a diameter larger than the outer diameter of the tube (20) and smaller than the outer radial dimensions of the nut (19) such that the element (11) could be attached at the end (23) of the tube (20) with the disc (18) arranged around the threaded portion (22) of the tube (20), so that the elongated elements (15) extend into the flats (21) of the tube (20), that screwing the nut (19) onto the threaded portion (22) of the tube (20) move the disc (18) away from the end (23) of the tube (20) while tensioning the elongated elements (15), and that the tension of the base (12) at the end of the tube (20) withstands a pressurization of the tube (20).

2. The fastening device according to claim *1, **wherein*** the fastening device (10a-10b) also comprises a seal (13) intended to be arranged between the base (12) and the end (23) of the tube (20).

3. The fastening device according to claim 1 or 2, ***wherein*** the two flats (21) of the tube (20) are diametrically opposed to one another.

4. The fastening device according to one of claims 1 to 3, ***wherein*** the nut (19) corresponds to a hexagonal nut, the outer radial dimensions of the nut (19) being the dimension between the opposite flats of the nut (19).

5. The fastening device according to one of claims 1 to 4, ***wherein*** the inner opening (25) of the disc (18) has flats (26) intended to be positioned opposite the flats (21) of the tube (20).

6. The fastening device according to claim 5, ***wherein*** the elongated elements (15) are fastened by a weld bead (29) to the flats (26) of the disc (18).

7. The fastening device according to claim 5, ***wherein*** the disc (18) has tabs (27) extending perpendicular to the surface of the disc (18) at the flats (26) of the disc (18), the elongated elements (15) being fastened by thermo-fusion to the tabs (27) of the disc (18).

8. The device according to one of claims 1 to 7, ***wherein*** each anchoring point (14) comprises at least one lug (30) forming a housing (31) intended to receive an axis (32) fastened to the first end (16) of each elongated element (15).

9. The device according to one of claims 1 to 8, ***wherein*** each elongated element (15) is a strip.

10. The device according to one of claims 1 to 9, ***wherein*** each elongated element (15) is made of a metallic material.
